# FASCICULE DE BREVET EUROPEEN

(11) **EP 0 774 947 B1**
(45) Date de publication et mention de la délivrance du brevet: **25.08.1999**
(21) Numéro de dépôt: 95925003.6
(22) Date de dépôt: 04.07.1995
(51) Int. Cl.: A61H 15/00, A61H 9/00

(54) **APPAREIL DE MASSAGE A ROULEAUX AVEC ACTION D'ASPIRATION**
ROLLEMMASSAGEGERÄT MIT SAUGWIRKUNG
ROLLER MASSAGING APPARATUS WITH SUCTION FUNCTION

(30) Priorité: 05.08.1994 FR 9409930
(43) Date de publication de la demande: 28.05.1997
(73) Titulaire: LPG SYSTEMS, 26000 Valence (FR); Guitay, Louis-Paul, 26760 Monteleger (FR)
(72) Inventeur: GUITAY, Louis-Paul, F-26760 Monteleger (FR)
(74) Mandataire: Vuillermoz, Bruno
(86) Numéro de dépôt international: FR9500890
(87) Numéro de publication internationale: WO9603959

(56) Documents cités:
- FR-A- 2 057 514
- FR-A- 2 579 100

## Description

La présente invention a trait à un appareil de massage perfectionné permettant de réaliser de manière simple, efficace, des massages dans lesquels on exerce sur le patient une action d'aspiration et de mobilisation du tissu cutané.

Dans la suite de la description, l'invention sera décrite pour un appareil utilisé pour le traitement des êtres humains, mais il est évident qu'un tel appareil pourrait également être utilisé pour masser des animaux tels que des chevaux, bovidés...

L'invention a trait plus particulièrement à un perfectionnement apporté aux appareils de massage du type ayant fait l'objet des brevets européens publiés sous le no. 224 422 et 284 527, l'appareil selon l'invention permettant d'obtenir à la fois les avantages qu'apporte la conception générale décrite dans ces documents, tout en éliminant les inconvénients qu'ils peuvent présenter.

D'une manière générale, les appareils décrits dans les documents précités comportent, montés à l'intérieur d'un boitier, deux rouleaux parallèles à surface lisse et montés libres (ou entraînés) en rotation dans le boitier, ledit boitier étant relié à des moyens comprenant un conduit dont l'extrémité débouche dans l'espace compris entre les rouleaux et qui permettent de créer une dépression dans le boitier dans l'espace compris entre ces rouleaux, lorsque ces derniers sont appliqués contre le corps du patient.

Dans la solution décrite dans le FR-A-2 579 100, l'un des rouleaux est entraîné positivement en rotation et le second est associé à des moyens permettant de l'écarter du rouleau moteur. Cette solution est très complexe et ne donne pas satisfaction par le fait qu'elle implique des moyens spécifiques, telle qu'une commande mécanique constituée par un levier actionné par l'utilisateur pour écarter le rouleau libre par rapport au rouleau moteur lors de la mise en route. Par ailleurs, lors du traitement, l'écartement est obtenu par action du pli cutané formé entre les rouleaux.

D'un point de vue fonctionnel, dans cet appareillage, la pression exercée sur le pli cutané est difficile à contrôler et surtout elle peut être trop élevée, donc traumatisante. En effet, cette pression est donnée à la fois par l'aspiration, mais également par l'action des moyens de rappel sur les rouleaux qui tend à les rapprocher l'un de l'autre.

Dans la solution décrite dans l'EP-224 422, les rouleaux sont montés sur le boitier de manière à pouvoir être écartés et rapprochés l'un de l'autre pour assurer l'action de prise du pli cutané, ce qui implique la présence de moyens additionnels permettant d'assurer l'étanchéité telle que clapets, volets basculants, alors que dans l'EP-284 527, l'ensemble est conçu pour éviter la présence de tels éléments additionnels, les rouleaux étant dans un tel cas montés à entraxe fixe.

La solution, dans laquelle les rouleaux sont montés à entraxe fixe, donne satisfaction dans le cas d'appareils de petites dimensions, par exemple ayant des rouleaux de 0,5 à 6 centimètres de longueur, mais il a été constaté que dans le cas d'appareils dont les rouleaux ont une plus grande longueur, on obtenait une efficacité inférieure à celle obtenue avec la solution dans laquelle les rouleaux peuvent s'écarter ou se rapprocher automatiquement l'un de l'autre lors de l'opération de massage.

Or on a trouvé et c'est ce qui fait l'objet de la présente invention, une solution qui permet de réaliser à la fois un déplacement des rouleaux l'un par rapport à l'autre lors de l'opération de massage, et ce sans qu'il soit nécessaire de prévoir des moyens d'étanchéité additionnels, tels que clapets, volets basculants, ainsi que d'avoir un rapprochement des rouleaux limité à une valeur déterminée pendant l'opération de massage, et ce d'une manière comparable à la solution dans laquelle les rouleaux sont montés sur le boitier à entraxe fixe.

Par ailleurs, le nouvel appareil conforme à l'invention est particulièrement adapté pour être monté à la sortie d'un circuit d'aspiration comportant une électrovanne réalisée conformément aux enseignements de la demande de brevet WO-95/09596, qui permet d'obtenir non seulement un fonctionnement tout ou rien, mais également un débit contrôlé du fluide d'air entre deux valeurs prédéterminées, avec possibilité de réglage entre lesdites valeurs, permettant d'obtenir un fonctionnement "séquentiel, de pulsation, de rythme" tel qu'en cours de l'opération de massage, le taux d'aspiration varie de manière cyclique, provoquant le rapprochement et l'écartement des rouleaux et entraînent ainsi un effet "de vibration" et de variation de la force d'aspiration et de prise de peau, améliorant ainsi l'efficacité du traitement et permettant également une mise en oeuvre plus aisée de l'appareillage sur le patient.

D'une manière générale, l'appareil de massage conforme à l'invention, et qui permet de réaliser les traitements de massage faisant appel à une action d'aspiration et de mobilisation du tissu cutané, est du type comportant, montés à l'intérieur d'un boitier, deux rouleaux parallèles, montés libres en rotation dans le boitier, lequel est relié à des moyens comprenant un conduit dont l'extrémité débouche dans l'espace compris entre les rouleaux, qui permettent de créer une dépression dans le boitier dans l'espace compris entre ces rouleaux, lorsque ces derniers sont appliqués contre le corps du patient.

Selon l'invention, les deux rouleaux sont montés entre deux parois latérales perpendiculaires aux axes desdits rouleaux et au fond du boitier, ces deux parois définissant avec ledit fond et lesdits rouleaux une chambre ouverte à la face opposée audit fond, et dont la hauteur est telle qu'elle correspond sensiblement au diamètre des rouleaux qui sont montés sur des parois latérales, de telle sorte qu'ils s'appuient contre ces dernières et sont tangents avec ledit fond, et ce avec un léger jeu pour permettre leur rotation, tout en conservant l'étanchéité, leur diamètre étant tel qu'ils débordent légèrement par rapport aux bords inférieurs des parois latérales.

Une telle conception correspond sensiblement aux enseignements du brevet européen 284 527.

Par rapport aux enseignements de ce brevet, le dispositif conforme à l'invention se caractérise en ce que les rouleaux ne sont pas montés à entraxe fixe entre les deux parois latérales, mais peuvent recevoir un déplacement l'un par rapport à l'autre, en coulissant dans des lumières prévues dans lesdites parois, tout en restant tangents avec le fond du boitier, les deux rouleaux étant maintenus normalement écartés par l'intermédiaire de moyens de poussée agissant sur leurs axes, le rapprochement des deux rouleaux l'un de l'autre sous l'effet de l'aspiration étant limité à une valeur prédéterminée.

Si selon une forme de réalisation, le fond du boitier peut être plat, il pourrait être envisagé d'avoir un fond soit légèrement concave, soit légèrement convexe, l'axe de coulissement des rouleaux à l'intérieur des lumières prévues dans les parois, ayant un rayon de courbure identique à celui du fond, de manière à ce que les rouleaux tangentent toujours avec ce dernier.

Afin d'assurer l'étanchéité dans le dispositif conforme à l'invention, il est impératif que l'orifice de sortie du conduit d'aspiration ait une section telle que, lorsque les deux rouleaux sont rapprochés, sa périphérie soit contenue à l'intérieur de l'espace défini entre les lignes de contact des deux rouleaux avec le fond du boitier. Cet orifice peut être soit situé au même niveau que les lignes de contact des rouleaux avec le fond, soit être situé en retrait par rapport à ces dernières.

Par ailleurs, différents types de moyens de poussée peuvent être utilisés pour maintenir les deux rouleaux normalement écartés l'un de l'autre. Selon une forme de réalisation conforme à l'invention, ces moyens sont constitués par deux ressorts qui prennent appui sur une partie fixe dans la zone médiane du boitier, et qui sont disposés dans deux chambres latérales contigues aux lumières de coulissement.

Les moyens de poussée doivent être conçus pour, d'une part, régler la pression sur le pli cutané lors de leur rapprochement sous l'action de l'aspiration et d'autre part, pour ne pas éjecter les rouleaux à l'extérieur des lumières lorsque ces dernières sont ouvertes à leurs extrémités.

Pour permettre un démontage et montage aisés des rouleaux, dans une forme de réalisation les lumières de coulissement sont ouvertes vers l'extérieur, les axes des rouleaux pouvant être introduits en force (clipsage) à l'intérieur desdites lumières.

Dans une telle forme de réalisation, l'écartement maximal entre les deux rouleaux n'excède pas les extrémités du fond du boitier, car alors se produirait une fuite. Cet écartement maximal peut être réglé, par exemple en prévoyant des bossages d'arrêt à la surface des lumières formant ainsi une butée qui retient l'axe des rouleaux en position extrême mais permet cependant l'introduction en force des axes des rouleaux. Bien entendu, tout autre manière de réaliser l'arrêt des rouleaux en position extrême pourrait être utilisée.

Par ailleurs, dans une variante conforme à l'invention, il est possible, grâce à une telle conception, de disposer, entre les deux rouleaux actifs, au moins un rouleau additionnel, ce qui permet, lors du traitement, d'avoir la formation simultanée de deux plis (ou plus) cutanés successifs.

Enfin, si les rouleaux actifs sont de préférence cylindriques et lisses, il peut cependant être envisagé d'avoir un autre état de surface à condition toutefois d'assurer l'étanchéité avec les parois et le fond du boîtier.

L'invention et les avantages qu'elle apporte seront cependant mieux compris grâce à l'exemple de réalisation donné ci-après à titre indicatif mais non limitatif et qui est illustré par les schémas annexés dans lesquels :
- les figures 1 et 2 sont respectivement des vues en élévation et en bout d'un appareil de massage réalisé conformément à l'invention ;
- la figure 3 est une vue de dessous en coupe le long d'un plan passant par l'axe XX de la figure 1 ;
- les figures 4 et 5 sont des vues en élévation et de dessous, en coupe le long d'un plan passant par l'axe XX de la figure 4, d'une variante d'un appareil de massage réalisée conformément à l'invention, comportant un rouleau additionnel entre les deux rouleaux actifs.

Si l'on se reporte aux schémas annexés, l'appareil de massage conforme à l'invention et qui permet de réaliser des traitements combinant une action d'aspiration et de mobilisation du pli cutané, comporte un boitier désigné par la référence générale (1) qui peut être déplacé manuellement par l'intermédiaire d'une poignée (2). Ce boitier supporte deux rouleaux parallèles (3,4) montés libres en rotation. Ce boitier est relié par l'intermédiaire d'un conduit (5) à une source d'aspiration, l'extrémité (6) dudit conduit débouchant dans l'espace compris entre les rouleaux, et permettant ainsi de créer une dépression à l'intérieur du boitier dans l'espace compris entre lesdits rouleaux (3,4) lorsque ces derniers sont appliqués contre le corps du patient, en formant un pli sur lequel s'exerce l'action d'aspiration et de mobilisation du pli cutané.

Ainsi que cela ressort des figures 1 à 3 annexées qui illustrent une forme de réalisation d'un appareil réalisé conformément à l'invention, les deux rouleaux actifs (3,4) sont montés perpendiculairement entre les deux parois latérales (9,10) du boitier, les rouleaux tangentant avec le fond (8) et latéralement avec les parois (9,10), et ce avec un léger jeu pour permettre leur rotation tout en conservant l'étanchéité.

On forme ainsi une chambre ouverte à la face opposée dudit fond (8), dont la hauteur est telle qu'elle correspond sensiblement au diamètre des rouleaux (3,4) qui, de préférence, débordent légèrement par rapport aux bords inférieurs (11,12) des parois latérales (9,10).

Dans cette forme de réalisation, les rouleaux actifs (3,4) sont montés à l'intérieur du boitier par l'intermédiaire de leurs axes (13,14), et ce à l'intérieur de deux lumières (15a,15b - 16a,16b) dont la forme est telle que les rouleaux tangentent toujours avec le fond du boitier lorsqu'ils se déplacent. Ces lumières peuvent être débouchantes sur l'extérieur du boîtier comme illustré dans les schémas annexés. Dans un tel cas, l'étanchéité latérale est obtenue soit uniquement par les faces latérales des rouleaux qui appuient contre les parois internes du boîtier soit en prévoyant un clapet latéral intégré dans les moyens de poussée et qui obture les lumières si la longueur de celles-ci permet un déplacement plus long que le rayon des rouleaux.

Il peut également être envisagé d'avoir des lumières fermées latéralement ; auquel cas, si le déplacement est supérieur au rayon du rouleau, l'étanchéité est automatiquement assurée par l'axe qui tangente avec les surfaces et le fond des lumières.

Toujours dans la forme de réalisation illustrée, les deux rouleaux (3,4) sont maintenus normalement en position écartée, et ce d'une distance (E) prédéterminée par l'intermédiaire de moyens de poussée, tels que par exemple par deux ressorts (17,18) en appui contre les extrémités des axes (13,14), et qui sont disposés dans deux cages (19,20) parallèles juxtaposées aux lumières de guidage des axes des rouleaux. Les ressorts sont maintenus latéralement par exemple par deux caches (non représentés), rapportés à l'extérieur des faces latérales du boitier.

Dans la forme de réalisation illustrée, l'arrêt des rouleaux dans leur position extrême vers l'extérieur du boîtier (écartement E) est assuré par de simples bossages désignés par la même référence (21). La hauteur de ces bossages est relativement faible pour permettre la mise en place par clipsage des axes des rouleaux à l'intérieur des lumières.

Le rapprochement des deux rouleaux sous l'effet de l'aspiration, est limité à une valeur prédéterminée (e). Une telle limite dans le déplacement des rouleaux est obtenue par simple butée de l'axe de ces derniers contre le fond des lumières latérales, ce fond étant nettement visible à la figure 1, partie droite, où le moyen de poussée agissant sur le rouleau (3) n'a pas été représenté afin de rendre ce schéma plus clair.

Il convient également de noter que le fond (8) du boitier peut, soit être plat comme représenté aux figures annexées, soit être concave ou convexe, les axes longitudinaux des lumières dans lesquels se déplacent les rouleaux, ayant alors la même forme que lesdites surfaces concaves ou convexes, permettant ainsi un déplacement desdits rouleaux, toujours en appui contre le fond du boitier.

Par ailleurs, l'extrémité (6) du conduit d'aspiration a une section telle que lorsque les deux rouleaux sont en position rapprochée, ledit conduit sera contenu dans la surface comprise entre les deux lignes de tangence des rouleaux avec le fond du boitier, évitant ainsi toute fuite.

Grâce à une telle conception, et surtout lorsqu'un tel appareil est relié à une source d'aspiration par l'intermédiaire d'une électrovanne telle que décrite dans le FR-93 12 151, on obtient, sous l'action conjuguée de l'aspiration et de la vitesse d'avance de l'appareil contre le corps du patient, lorsque le taux d'aspiration varie de manière cyclique, un fonctionnement "séquentiel, de pulsation, de rythme" par le rapprochement et l'écartement des rouleaux qui entraînent un effet de vibration sur la prise du pli de peau.

De plus, ce dispositif de conception particulièrement simple peut être facilement démonté, notamment pour réaliser son nettoyage, et l'ensemble boitier/poignée de manipulation peut être réalisé par moulage en une seule pièce.

Ainsi, comme cela ressort des figures 4 et 5 annexées, il peut être envisagé de réaliser un appareil conforme à l'invention comportant entre les deux rouleaux actifs (3) et (4) un rouleau additionnel (22) monté libre en rotation sur les parois. Le positionnement à l'intérieur du boitier du rouleau intermédiaire (22) et son diamètre doivent être tels qu'ils ne perturbent pas la dépression à l'intérieur du boitier dans l'espace compris entre les rouleaux actifs, ni leur rapprochement l'un par rapport à l'autre.

Dans la forme de réalisation illustrée, le diamètre du rouleau intermédiaire est inférieur aux deux rouleaux actifs (3) et (4). La périphérie de ce rouleau est de préférence située au même niveau que la base des parois latérales et ne déborde pas par rapport à ces dernières contrairement aux rouleaux actifs (3,4).

Une telle conception est particulièrement adaptée pour la réalisation d'appareils de grandes dimensions et présente comme avantage par rapport à la solution ne comportant que deux rouleux actifs, de permettre la mobilisation de deux plis cutanés successifs entraînant ainsi une action ou gymnastique cutanée encore plus importante.

## Revendications

1. Appareil de massage permettant de réaliser des traitements de massage faisant appel à une action d'aspiration et de mobilisation du tissu cutané, comprenant deux rouleaux parallèles (3,4), montés à l'intérieur d'un boitier (1) qui est relié à des moyens comprenant un conduit (5) dont l'extrémité (6) débouche dans l'espace compris entre les rouleaux (3,4), qui permettent de créer une dépression dans le boitier dans l'espace compris entre ces rouleaux (3,4), lorsque ces derniers sont appliqués contre le corps du patient, lesdits rouleaux (3,4) étant montés entre deux parois latérales (9,10) perpendiculaires aux axes desdits rouleaux (3,4) et au fond (8) du boitier (1), ces deux parois définissant avec ledit fond (8) et lesdits rouleaux (3,4) une chambre ouverte à la face opposée audit fond (8), et dont la hauteur est telle qu'elle correspond sensiblement au diamètre des rouleaux qui sont montés sur des parois latérales, de telle sorte qu'ils s'appuient contre ces dernières et sont tangents avec ledit fond, et ce avec un léger jeu pour permettre leur rotation, tout en conservant l'étanchéité, leur diamètre étant tel qu'ils débordent légèrement par rapport aux bords inférieurs des parois latérales, caractérisé en ce que :
- les rouleaux (3,4) :
. sont montés libres en rotation dans le boitier ;
. peuvent recevoir simultanément un déplacement les rapprochant l'un de l'autre en coulissant dans des lumières prévues dans les parois, lumières parallèles au fond du boitier ;
. sont maintenus normalement écartés d'une distance prédéterminée (E) qui correspond à l'écartement maximum par l'intermédiaire de moyens de poussée (17,18) agissant sur leurs axes (13,14),
- et en ce que le rapprochement des deux rouleaux l'un de l'autre est provoqué uniquement par l'effet d'aspiration, ledit rapprochement étant limité à une valeur prédéterminée (e).

2. Appareil de massage selon la revendication 1, caractérisé en ce que le fond (8) du boitier (1) se présente sous la forme d'une surface continue qui peut être plane, convexe ou concave.

3. Appareil de massage selon l'une des revendications 1 et 2, caractérisé en ce que l'orifice (6) de sortie du conduit d'aspiration (5), a une section telle que lorsque les deux rouleaux (3,4) sont rapprochés l'un de l'autre, sa périphérie soit contenue à l'intérieur de l'espace défini entre les lignes de contact des deux rouleaux (3,4) avec le fond du boitier.

4. Appareil de massage selon l'une des revendications 1 et 3, caractérisé en ce que les moyens de poussée (17,18) maintenant les rouleaux (3,4) normalement écartés l'un de l'autre, sont constitués par deux ressorts qui prennent appui sur une partie fixe dans la zone médiane du boitier et sont disposés dans deux chambres latérales contigues aux lumières de coulissement.

5. Appareil de massage selon l'une des revendications 1 à 4, caractérisé en ce que les lumières de coulissement (15,16) sont ouvertes vers l'extérieur, les axes (13,14) des rouleaux étant introduits en force à l'intérieur desdites lumières.

6. Appareil de massage selon l'une des revendications 1 à 5, caractérisé en ce qu'il comporte au moins un rouleau intermédiaire (22) disposé entre les rouleaux actifs (3, 4) permettant ainsi la formation simultanée d'au moins deux plis cutanés successifs lors du traitement.

7. Appareil de massage selon la revendication 6, caractérisé en ce que le diamètre du rouleau intermédiaire (22) est inférieur au diamètre des rouleaux actifs (3, 4), sa périphérie tangentant avec le plan inférieur des parois latérales et ne débordant pas par rapport à ces dernières.

## Claims

1. Massage apparatus making it possible to perform massage treatments resorting to an action of suction and mobilization of the skin tissue, comprising two parallel rollers (3,4), mounted inside a casing (1) which is connected to means comprising a conduit (5) whose end (6) opens into the space contained between these rollers (3,4), when the latter are applied against the patient's body, the said rollers (3,4) being mounted between two side walls (9,10) perpendicular to the axles of the said rollers (3,4) and to the end wall (8) of the casing (1), these two wales defining, with the said end wall (8) and the said rollers (3,4), a chamber which is open on the face opposite the said end wall (8) and whose height is such that it corresponds substantially to the diameter of the rollers which are mounted on side walls, so that they bear against the latter and are tangent to the said end wall, there being a slight clearance in order to allow them to rotate, while retaining the seal, their diameter being such that they extend slightly beyond the lower edges of the side walls, characterized in that :
_ the rollers (3,4) :
. are mounted so that they are free to rotate in the casing ;
. can simultaneously be subjected to a displacement moving them towards one another by sliding in slots provided in the walls, which slots are parallel to the end wall of the casing ;
. are kept normally separated by a predetermined distance (E) which corresponds to the maximum separation by the use of thrust means (17,18) acting on their axles (13,14),
_ and in that the movement of the two rollers towards one another is solely caused by the suction effect, the said movement towards one another being limited to a predetermined value (e).

2. Massage apparatus according to claim 1, characterized in that the end wall (8) of the casing (1) is in the form of a continuous surface which may be plane, convex or concave.

3. Massage apparatus according to one of claims 1 and 2, characterized in that the exit orifice (6) of the suction conduit (5) has a cross-section such that, when the two rollers (3,4) are moved towards one another, its periphery is contained within the space defined between the lines of contact of the two rollers (3,4) with the end wall of the casing.

4. Massage apparatus according to one of claims 1 and 3, characterized in that the thrust means (17,18), which keep the rollers (3,4) normally separated from one another consist of two springs which bear on a fixed part in the central region of the casing and are arranged in two lateral chambers contiguous to the sliding slots.

5. Massage apparatus according to one of claims 1 to 4, characterized in that the sliding slots (15,16) are open to the outside, the axles (13,14) of the rollers being forcibly inserted into the said slots.

6. Massage apparatus according to one of claims 1 to 5, characterized in that it includes at least one intermediate roller (22) arranged between the active rollers (3,4), thus allowing the simultaneous formation of at least two successive skin folds during the treatment.

7. Massage apparatus according to claim 6, characterized in that the diameter of the intermediate roller (22) is less than the diameter of the active rollers (3,4), its periphery being tangent to the lower plane of the side walls and not extending beyond them.

## Patentansprüche

1. Massagevorrichtung für die Durchführung von Massagebehandlungen unter Anwendung einer Saugwirkung und einer Wirkung der Mobilisierung des Hautgewebes, umfassend zwei parallele Rollen (3, 4), die in einem Gehäuse (1) montiert sind, das mit Mitteln verbunden ist, die eine Leitung (5) umfassen, deren Ende (6) in den Raum zwischen den Rollen (3, 4) mündet, und die die Erzeugung eines Unterdrucks im Gehäuse in dem Raum zwischen den Rollen (3, 4) gestatten, wenn diese an den Körper des Patienten angelegt sind, wobei diese Rollen (3, 4) zwischen zwei zu den Achsen der Rollen (3, 4) und zum Boden (8) des Gehäuses (1) senkrechten Seitenwänden (9, 10) montiert sind, die mit dem Boden (8) und den Rollen (3, 4) eine Kammer abgrenzen, die auf der dem Boden (8) entgegengesetzten Seite offen ist und deren Höhe so gewählt ist, daß sie im wesentlichen dem Durchmesser der Rollen entspricht, die an den Seitenwänden so montiert sind, daß sie sich an diesen abstützen und den Boden tangieren, und zwar mit einem leichten Spiel, um unter Beibehaltung ihrer Abdichtung ihre Drehung zu gestatten, wobei ihr Durchmesser so gewählt ist, daß sie bezüglich der unteren Ränder der Seitenwände leicht vorstehen, dadurch gekennzeichnet,
- daß die Rollen (3, 4)
. im Gehäuse frei drehbar montiert sind,
. gleichzeitig in eine Annäherungsbewegung zueinander gebracht werden können, indem sie in Langlöchern gleiten, die in den Wänden vorgesehen sind und zum Boden des Gehäuses parallel sind,
. normalerweise mit Hilfe von auf ihre Achsen (13, 14) einwirkenden Schubmitteln (17, 18) in einem dem maximalen Abstand ensprechenden vorbestimmten Abstand (E) gehalten werden,
- und daß die Annäherung der beiden Rollen zueinander nur durch die Saugwirkung hervorgerufen wird, wobei diese Annäherung auf einen vorbestimmten Wert (e) begrenzt ist.

2. Massagevorrichtung nach Anspruch 1, dadurch gekennzeichnet, daß der Boden (8) des Gehäuses (1) in Form einer durchgehenden Fläche vorliegt, die eben, konvex oder konkav sein kann.

3. Massagevorrichtung nach einem der Ansprüche 1 und 2, dadurch gekennzeichnet, daß die Austrittsöffnung (6) der Saugleitung (5) einen solchen Querschnitt aufweist, daß ihr Umfang, wenn die beiden Rollen (3, 4) einander angenähert sind, im Inneren des zwischen den Kontaktlinien der beiden Rollen (3, 4) mit dem Boden des Gehäuses gebildeten Raums enthalten sind.

4. Massagevorrichtung nach einem der Ansprüche 1 und 3, dadurch gekennzeichnet, daß die Schubmittel (17, 18), die die Rollen (3, 4) normalerweise voneinander entfernt halten, aus zwei Federn bestehen, die sich an einem feststehenden Teil im mittleren Bereich des Gehäuses abstützen und in zwei an die Gleitlanglöcher anschließenden seitlichen Kammern angeordnet sind.

5. Massagevorrichtung nach einem der Ansprüche 1 bis 4, dadurch gekennzeichnet, daß die Gleitlanglöcher (15, 16) nach außen offen sind, wobei die Achsen (13, 14) der Rollen unter Kraftaufwand in das Innere dieser Langlöcher eingeführt werden.

6. Massagevorrichtung nach einem der Ansprüche 1 bis 5, dadurch gekennzeichnet, daß sie mindestens eine Zwischenrolle (22) aufweist, die zwischen den aktiven Rollen (3, 4) angeordnet ist und auf diese Weise bei der Behandlung die Bildung von mindestens zwei aufeinanderfolgenden Hautfalten gestattet.

7. Massagevorrichtung nach Anspruch 6, dadurch gekennzeichnet, daß der Durchmesser der Zwischenrolle (22) kleiner als der Durchmesser der aktiven Rollen (3, 4) ist, wobei ihr Umfang die untere Ebene der Seitenwände tangiert und bezüglich dieser nicht vorsteht.
